# EUROPÄISCHE PATENTANMELDUNG

(11) **EP 4 592 028 A1**
(43) Veröffentlichungstag der Anmeldung: **30.07.2025**
(21) Anmeldenummer: 25154002.7
(22) Anmeldetag: 27.01.2025
(51) Int. Cl.: B25B 27/10, B25F 5/02, H01R 43/042

(54) **PRESSGERÄT**

(30) Priorität: 25.01.2024 DE 202024100383 U
(71) Anmelder: Novopress GmbH Pressen und Presswerkzeuge & Co. KG, 41460 Neuss (DE)
(72) Erfinder: BUNGTER, Martin, 41239 Mönchengladbach (DE)
(74) Vertreter: dompatent von Kreisler Selting Werner - Partnerschaft von Patent- und Rechtsanwälten mbB

(57) **Zusammenfassung**

Pressgerät zur Verpressung eines Werkstücks. Dabei weist das Pressgerät ein Gehäuse auf, eine mit dem Gehäuse verbundene Werkzeugaufnahme zur Aufnahme eines Presswerkzeugs und ein Bedienelement zur Bedienung des Pressgeräts, wobei das Bedienelement sich zumindest teilweise entlang des Umfangs des Gehäuses erstreckt.

## Beschreibung

Die vorliegende Erfindung betrifft ein Pressgerät zur Verpressung eines Werkstücks und insbesondere ein Bedienelement eines solchen Pressgeräts.

Elektromechanische oder elektrohydraulische Pressgerät finden Verwendung bei der Verpressung von Werkstücken insbesondere bei der Verbindung von Rohren mittels Pressfittingen. Bekannte Pressgeräte weisen üblicherweise ein Presswerkzeug auf, welches lösbar oder dauerhaft mit einer Werkzeugaufnahme des Pressgeräts verbunden ist. In dem Pressgerät ist eine Antriebseinrichtung vorgesehen, mittels derer eine Presskraft erzeugt wird, die auf das Presswerkzeug übertragen wird, sodass das durch das Presswerkzeug aufgenommene Pressfitting oder ein anderes Werkstück verpresst wird. Solche Presswerkzeuge sind beispielsweise bekannt aus DE 20 2006 001 889 U1.

Bei einer solchen Verpressung wird die Orientierung des Presswerkzeugs durch die Orientierung des Werkstücks festgelegt. Insbesondere bei beengtem Raum für die Verwendung des Pressgeräts kann dies zu Problemen führen, sofern durch die Orientierung des Presswerkzeugs gleichzeitig auch die Orientierung des Pressgeräts festgelegt ist.

Um eine möglichst ungehinderte Benutzung des Pressgeräts zu ermöglichen, sind bekannte Pressgeräte im Wesentlichen zylindrisch geformt und weisen somit eine Stabform auf. Hierbei sind insbesondere die Stromversorgung (beispielsweise ein Akku), die Antriebseinheit und die Werkzeugaufnahme auf einer gemeinsamen axialen Ache angeordnet. Hierdurch ist das Pressgerät um diese axiale Achse drehbar und somit kann das Presswerkzeug entsprechend an die Orientierung des Pressfittings bzw. Werkstücks angepasst werden.

Zum Starten der Verpressung weisen bekannte Pressgeräte ein Bedienelement auf, welches beispielsweise als Taster ausgebildet ist. Dieser Taster ist insbesondere an einer Oberseite des Pressgeräts angeordnet. Insbesondere bei beengtem Raum kann es jedoch passieren, dass das Bedienelement der bekannten Pressgeräte nicht mehr für den Benutzer erreichbar ist bzw. verdeckt wird. Der Benutzer muss somit das Pressgerät vom Pressfitting lösen und eine Stellung des Pressgeräts relativ zum Pressfitting bzw. Werkstück finden, die eine Aktivierung des Pressgeräts ermöglicht. Dies ist zeitaufwändig und birgt die Gefahr, dass eine solche Verpressung an dem jeweiligen Ort überhaupt nicht durchgeführt werden kann, da keine Möglichkeit gefunden werden kann einerseits das Pressgerät an dem Pressfitting bzw. dem Werkstück anzusetzen und gleichzeitig das Bedienelement zu erreichen.

Aufgabe der vorliegenden Erfindung ist es ein Pressgerät zu schaffen, welches vielseitig einsetzbar ist.

Die Aufgabe wird gelöst durch ein Pressgerät gemäß Anspruch 1.

Das Pressgerät zur Verpressung eines Werkstücks gemäß der vorliegenden Erfindung weist ein Gehäuse auf. In dem Gehäuse ist insbesondere eine elektromechanische oder elektrohydraulische Antriebseinheit angeordnet. Insbesondere weist das Gehäuse eine Stromversorgung auf bzw. ist ein Akku in dem Gehäuse angeordnet oder mit dem Gehäuse verbunden/verbindbar. Der Benutzer greift das Pressgerät bei der Verwendung an dem Gehäuse. Mit dem Gehäuse ist eine Werkzeugaufnahme verbunden zur Aufnahme eines Presswerkzeugs. Dabei kann das Presswerkzeug dauerhaft oder lösbar mit der Werkzeugaufnahme des Pressgeräts verbunden sein. Insbesondere ist die Werkzeugaufnahme bzw. das Presswerkzeug nicht drehbar relativ zu dem Gehäuse. Hierdurch wird die Konstruktion der Werkzeugaufnahme bzw. des Pressgeräts vereinfacht und insbesondere ist es aufgrund der vorliegenden Erfindung nicht mehr erforderlich eine relative Verdrehbarkeit des Presswerkzeugs relativ zum Gehäuse zu gewährleisten. Hierzu weist das Pressgerät der vorliegenden Erfindung ein Bedienelement auf zur Bedienung des Pressgeräts. Dabei erstreckt sich das Bedienelement zumindest teilweise entlang des Umfangs des Gehäuses. Das Bedienelement ist somit nicht mehr nur an einer Oberseite des Pressgeräts angeordnet, wie im Stand der Technik. Vielmehr kann das Bedienelement von unterschiedlichen Seiten erreicht werden zur Bedienung des Pressgeräts, da sich das Bedienelement teilweise entlang des Umfangs des Gehäuses erstreckt. Es ist somit nicht mehr erforderlich das Pressgerät derart zu drehen, dass das Bedienelement für den Benutzer zugänglich wird. Stattdessen ist das Bedienelement von unterschiedlichen Seiten des Pressgeräts zugänglich, sodass eine vollständige Unzugänglichkeit bzw. Abdeckung in der jeweiligen Verwendungssituation ausgeschlossen wird. Insbesondere ist das Bedienelement zugänglich unabhängig davon, ob der Benutzer Linkshänder oder Rechtshänder ist. Eine entsprechende Anpassung des Pressgeräts für den jeweiligen Benutzer ist gerade nicht erforderlich.

Vorzugsweise ist das Bedienelement zumindest von zwei Seiten und insbesondere drei Seiten des Gehäuses zugänglich bzw. erstreckt sich das Bedienelement zumindest über zwei und insbesondere drei Seiten des Gehäuses. Anders ausgedrückt erstreckt sich das Bedienelement über einen Winkel von mindestens 90°, bevorzugt mindestens 180° und besonders bevorzugt über einen Winkel von mindestens 270°. Insbesondere kann bei einer nicht vollständig kreisförmigen Oberfläche des Gehäuses der Winkel des Bedienelements einem Winkel auf einer zylindrischen Projektionsfläche entsprechen. Der Winkelscheitel liegt dabei insbesondere auf der axialen Achse des Gehäuses bzw. auf einer Achse in axialer Richtung durch den geometrischen Mittelpunkt am Ort des Bedienelements. Die Schenkel des Winkels verbinden den Winkelscheitel mit dem Anfangspunkt bzw. Endpunkt des Bedienelements. Somit wird sichergestellt, dass das Bedienelement des Pressgeräts stets für den Benutzer zugänglich ist.

Vorzugsweise erstreckt sich das Bedienelement über den gesamten Umfang des Gehäuses. Hierdurch kann das Bedienelement von allen Seiten des Pressgeräts bedient werden und somit von allen Positionen durch den Benutzer aktiviert werden.

Vorzugsweise ist das Bedienelement zwischen dem Gehäuse und der Werkzeugaufnahme angeordnet. Insbesondere bei der Ausbildung als stabförmiges, handgeführtes Pressgerät ist der Bereich zwischen dem Gehäuse und der Werkzeugaufnahme dem Benutzer leicht zugänglich. Ein Bedienelement, welches zwischen Gehäuse und der Werkzeugaufnahme des Pressgeräts angeordnet ist, kann durch den Benutzer auf ergonomisch einfache Weise erreicht werden.

Vorzugsweise wird durch das Gehäuse ein Griffabschnitt definiert, an dem ein Benutzer das Pressgerät bei der Benutzung greifen kann. Das Bedienelement ist hierbei unmittelbar anschließend an den Griffabschnitt angeordnet insbesondere in Richtung der Werkzeugaufnahme. Somit ist es nicht erforderlich, dass das Bedienelement zwischen der Werkzeugaufnahme und dem Gehäuse angeordnet sein muss. Vielmehr schließt sich das Bedienelement unmittelbar an den Griffabschnitt an, an welchem der Benutzer das Pressgerät greift. Auf diese Weise ist das Bedienelement durch den Benutzer auf ergonomisch einfache Weise erreichbar und kann an beliebigen Positionen des Gehäuses angeordnet werden, so dass dieses für den Benutzer einfach zugänglich ist.

Vorzugsweise ist das Gehäuse und insbesondere das Pressgerät zylindrisch ausgebildet. Hierbei sind das Gehäuse und die Werkzeugaufnahme auf einer gemeinsamen axialen Achse angeordnet. Insbesondere weist das Pressgerät eine Stabform auf. Auch weitere Komponenten wie beispielweise eine Stromversorgung durch einen Akku oder dergleichen ist auf dieser axialen Achse angeordnet. Hierbei bedeutet "zylindrisch ausgebildet" nicht, dass das Pressgerät der Form eines exakten Zylinders folgt. Vielmehr weist das Pressgerät eine im Wesentlichen zylindrische Form auf, sodass das Pressgerät entlang der axialen Achse eine größere Erstreckung aufweist als senkrecht zu dieser axialen Achse.

Vorzugsweise ist das Bedienelement drehbar zur Aktivierung des Pressgeräts. Insbesondere ist das Bedienelement drehbar um die axiale Achse des Gehäuses. So kann beispielweise eine Drehbarkeit des Bedienelements von 5°-10° vorgesehen sein zur Bedienung des Pressgeräts. Insbesondere kann eine Drehbarkeit in beide Richtungen die Aktivierungsmöglichkeiten des Pressgeräts für den Benutzer weiter erhöhen und hierbei auch sowohl für Linkshänder als auch Rechtshänder einfach zu bedienen sein.

Vorzugsweise weist das Bedienelement eine oder mehrere Nocken auf, wobei sich die Nocken axial erstrecken, sodass diese Nocken durch den Benutzer genutzt werden können zur Übertragung einer Kraft auf das Bedienungselement insbesondere zur Drehung des Bedienelements.

Vorzugsweise weist das Bedienelement mindestens drei und insbesondere vier Nocken auf, welche beispielsweise in einem Winkel von 70-100° und insbesondere 90° zueinander angeordnet sind, sodass von jeder Seite des Pressgeräts stets mindestens eine Nocke durch den Benutzer erreichbar ist.

Vorzugsweise weisen die Nocken eine Gummierung auf zur Verbesserung der Kraftübertragung auf das Bedienelement.

Alternativ hierzu ist das Bedienelement verschiebbar insbesondere in axiale Richtung des Gehäuses zur Aktivierung des Pressgeräts. Somit erfolgt eine Aktivierung des Pressgeräts bei axialer Verschiebung des Bedienelements. Insbesondere erfolgt die Verschiebung des Bedienelements in Richtung der Werkzeugaufnahme und/oder ein Verschieben in die entgegengesetzte Richtung von der Werkzeugaufnahme weg.

Vorzugsweise weist das Bedienelement eine zumindest teilweise und insbesondere vollständig umlaufenden Rand auf, wobei der Rand von dem Bedienelement hervorsteht zur Bedienung durch den Benutzer. Somit kann der Benutzer eine Aktivierungskraft über den umlaufenden Rand auf das Bedienelement übertragen. Hierzu wird zwischen dem umlaufenden Rand und beispielsweise dem Daumen des Benutzers ein Reibschluss erzeugt, sodass eine Bewegung des Daumens über den umlaufenden Rand in eine Verschiebung des Bedienelements resultiert.

Insbesondere kann der umlaufende Rand eine Gummierung aufweisen, sodass eine besonders einfache Kraftübertragung auf das Bedienelement erfolgen kann.

Vorzugsweise ist das Bedienelement transparent ausgebildet, wobei unter dem Bedienelement ein Leuchtelement angeordnet ist. Durch das Leuchtelement kann das Bedienelement besonders hervorgehoben werden, sodass auch in schlecht beleuchteten Einbausituationen das Bedienelement stets sichtbar ist und somit vom Benutzer erreicht werden kann. Alternativ oder zusätzlich hierzu ist das Leuchtelement als Statusindikator ausgebildet, sodass die Farbe des von dem Leuchtelement abgegebenen Lichts ein Status des Pressgeräts wiedergibt. Hierbei kann beispielsweise von dem Leuchtelement grünes Licht abgegeben werden, sofern das Pressgerät bereit ist für eine Verpressung und keine Fehler aufweist. Weiterhin kann das Leuchtelement rotes Licht abgeben, sofern ein Fehler im Pressgerät vorliegt oder gerade eine Verpressung durchgeführt wird. Dies stellt jedoch lediglich Beispiele dar und andere Farben des Leuchtelements für andere Status sind ebenfalls möglich.

Vorzugsweise weist das Bedienelement eine andere Farbe auf als die Farbe des Gehäuses. Hierbei kann es sich insbesondere um eine Signalfarbe handeln, sodass durch den Benutzer des Bedienelement klar ersichtlich ist und somit auf einfache Weise gegriffen und erreicht werden kann.

Vorzugsweise weist das Bedienelement ein Federelement auf, wobei das Bedienelement durch das Federelement in Richtung einer Ausgangsstellung vorgespannt ist. So kann durch die Betätigung des Benutzers das Bedienelement aus dieser Ausgangsstellung ausgelenkt werden, beispielsweise durch ein Verschieben in axiale Richtung oder ein Verdrehen wie vorstehend beschrieben. Durch das Federelement wird nach Loslassen des Bedienelements durch den Benutzer das Bedienelement wieder in die Ausgangsstellung zurückgeführt. Weiterhin wird durch das Federelement sichergestellt, dass ein unbeabsichtigtes Betätigen des Bedienelementes verhindert wird, da das Bedienelement entgegen der Federkraft des Federelements bewegt werden muss. Somit muss der Benutzer eine erforderliche Mindestkraft aufbringen zur Aktivierung des Pressgeräts.

Vorzugsweise handelt es sich bei dem Federelement um eine Spiralfeder, eine Blattfeder, ein Element aus einem elastischen Material wie beispielsweise Gummi, oder ein Element, insbesondere ein Gehäuseelement, welches elastisch ausgebildet ist und hierdurch verformbar ist.

Vorzugsweise ist die Fläche des Bedienelements bündig mit der Außenfläche des Gehäuses bzw. der Werkzeugaufnahme. Hierdurch wird eine geschlossene Fläche insbesondere des Gehäuses erreicht. Ein unbeabsichtigtes Hängenbleiben an einem hervorstehenden Bedienelement wird somit gerade verhindert. Alternativ hierzu kann das Bedienelement eine Außenfläche des Gehäuses zumindest teilweise überdecken, hierdurch wird sichergestellt, dass kein Schmutz oder Fremdkörper zwischen das Bedienelement und das Gehäuse gelangt und eine Fehlfunktion oder einen Schaden des Pressgeräts hervorrufen kann. Insbesondere können die vorstehen beschriebenen Nocken und der Rand von der Außenfläche abstehen.

Vorzugsweise ist das Bedienelement verbunden mit einer Steuereinrichtung des Pressgeräts, wobei die Steuereinrichtung ausgebildet ist, bei Betätigung des Bedienelements eine Verpressung zu starten. Insbesondere ist hierzu das Bedienelement zweimal zu aktivieren. Hierdurch wird eine unbeabsichtigte Aktivierung des Pressgeräts gerade verhindert.

Somit ist ein Pressgerät geschaffen, welches in unterschiedlichen Positionen mit einem Werkstück verbunden werden kann. Insbesondere ist das Pressgerät um seine axiale Achse drehbar zur Verbindung mit einem Pressfitting oder einem Werkstück. Hierbei ist stets das Bedienelement durch den Benutzer zugänglich, da sich das Bedienelement zumindest teilweise des Umfangs des Gehäuses des Pressgeräts erstreckt.

Nachfolgend wir die Erfindung anhand bevorzugter Ausführungsformen unter Bezugnahme auf die beigefügten Figuren näher erläutert.

Es zeigen:
- Figur 1: eine Ausführungsform der vorliegenden Erfindung,
- Figur 2: eine weitere Ausführungsform der vorliegenden Erfindung und
- Figur 3: eine Schnittansicht einer weiteren Ausführungsform.

In den Figuren 1 und 2 ist ein Presswerkzeug 10 gezeigt, welche in Stabform vorliegt und somit im Wesentlichen zylindrisch ausgebildet ist entlang einer axialen Achse 11. Hierbei weist das Pressgerät 10 ein Gehäuse 12 auf, an dessen erste Ende ein Akku 16 als Stromversorgung angeordnet ist. An dem gegenüberliegenden zweiten Ende ist eine Werkzeugaufnahme 14 angeordnet, mit der lösbar oder dauerhaft ein Presswerkzeug (nicht dargestellt) verbunden ist zur Verpressung eines Werkstücks oder eines Pressfittings. In dem Gehäuse 12 ist eine elektromechanische bzw. elektrohydraulische Antriebvorrichtung vorgesehen, welche die erforderlichen Presskräfte erzeugt und auf das Presswerkzeug übertragt. Durch das Gehäuse 12 ist ein Griffabschnitt 15 definiert. Der Benutzer greift das Pressgerät 10 im Bereich des Griffabschnitts 15 und erreicht beispielsweise mit dem Daumen ein Bedienelement 18, welches sich unmittelbar an den Griffabschnitt 15 anschließt. Insbesondere ist das Bedienelement 18 zwischen der Werkzeugaufnahme 14 und dem Gehäuse 12 angeordnet und somit für den Benutzer leicht zugänglich. Das Bedienelement 18 erstreckt sich dabei entlang des Umfangs des Gehäuses. In der Ausführungsform der Figur 1 ist das Bedienelement 18 ausgebildet, sodass sich dieses über den gesamten Umfang des Gehäuses erstreckt, also eine Erstreckung von 360° aufweist und somit von jeder Seite des Pressgeräts 10 erreichbar ist. Das Pressgerät 10 kann somit frei gedreht werden, wobei stets das Bedienelement 18 für den Benutzer zugänglich bleibt.

Das Bedienelement 18 in der Ausführungsform der Figur 1 ist dabei drehbar ausgebildet entsprechend den Pfeilen 20, 20' zur Aktivierung des Bedienelements 18. Somit kann beispielsweise eine Verdrehung von 5-10° um die axiale Achse 11 des Pressgeräts 10 eine Aktivierung des Bedienelements 18 auslösen. Dabei kann, wie durch den Pfeil 20 angedeutet, das Bedienelement 18 in eine erste Richtung verdreht werden zur Aktivierung des Bedienelements und alternativ auch in eine entgegengesetzte zweite Richtung (entsprechend dem Pfeil 20') ebenfalls zur Aktivierung. Das Bedienelement 18 ist dabei durch Federelemente in Richtung einer Ausgangsstellung, gezeigt in der Figur 1, vorgespannt. Bei dem Federelement kann es sich beispielsweise um eine Blattfeder handeln oder auch mehrere Spiralfedern oder dergleichen. Durch das eine oder die mehreren Federelemente ist eine Mindestkraft erforderlich, welche von dem Benutzer aufzubringen ist, um das Bedienelement 18 entsprechend der Pfeile 20, 20' zu verdrehen. Erst dann erfolgt eine Aktivierung des Bedienelements 18. Da eine unbeabsichtigte Aktivierung des Bedienelement 18 wird hierdurch gerade verhindert.

Zur verbesserten Übertragung der Kraft des Benutzers auf das Bedienelement 18 weist das Bedienelement 18 in der Ausführungsform der Figur 1 Nocken 24 auf, welche sich axial erstrecken und in einem Abstand von 90° zueinander angeordnet sind. Somit ist von jeder Seite des Pressgeräts 10 mindestens ein Nocken 24 zugänglich, sodass das Bedienelement 18 durch den Benutzer mittels der Nocken 24 verdreht werden kann entsprechend der Pfeile 20, 20'.

In einer weiteren Ausführungsform gezeigt in der Figur 2 ist das Bedienelement 18 entsprechend des Pfeils 26 verschiebbar und insbesondere verschiebbar in Richtung der Werkzeugaufnahme 14. Alternativ hierzu kann das Bedienelement 18 der Ausführungsform der Figur 2 eine Verschiebbarkeit in beide Richtungen aufweisen, sodass bei einer Verschiebung des Bedienelements 18 in Richtung der Werkzeugaufnahme 14 oder in die entgegengesetzte Richtung eine Aktivierung des Bedienelements 18 erfolgt. Hierbei ist auch das Bedienelement 18 Ausführungsform aus Figur 2 mittels eines oder mehrerer Federelemente in Richtung einer Ausgangsstellung vorgespannt, sodass das Bedienelements 18 durch den Benutzer aus dieser Ausgangsstellung herausbewegt wird und bei einem nachfolgenden Loslassen des Bedienelements 18 sich dieses wieder in die Ausgangsstellung zurückbewegt.

Zur besseren Übertragung der Kraft des Benutzers auf das Bedienelement 18 kann das Bedienelement 18 gemäß der Ausführungsform der Figur 2 einen hervorstehenden Rand 28 aufweisen. Dieser hervorstehende Rand kann durch den Benutzer gegriffen werden und das Bedienelement 18 entsprechend des Pfeils 26 bewegt werden.

Figur 3 zeigt eine Schnittansicht einer weiteren Ausführungsform. Hierbei ist das Bedienelement 18 entsprechend der Ausführungsform der Figur 1 ausgebildet, wobei jedoch das Bedienelement nicht vollständig umlaufend ausgebildet ist. Vielmehr erstreckt sich das Bedienelement über einen Winkel 32. Dieser Winkel beträgt mindestens 90°, insbesondere mindestens 180° und bevorzugt mindestens 270°. Der Winkelscheitel des Winkels 32 liegt dabei auf der axialen Achse 11 bzw. dem geometrischen Mittelpunkt des Gehäuses 12 am Ort des Bedienelements. Die Winkelschenkel 30A und 30B verbinden den Winkelscheitel mit einem Anfangspunkt 18A bzw. einem Endpunkt 18B des Bedienelements. Hierbei weist der relevante Winkel in Richtung des Bedienelements 18. Somit ist es nicht erforderlich, dass sich das Bedienelement 18 über den gesamten Umfang erstreckt. Vielmehr kann es bereits ausreichend sein, wenn das Bedienelement nur von ausreichend vielen Seiten zugänglich ist.

## Patentansprüche

1. Pressgerät zur Verpressung eines Werkstücks, mit
einem Gehäuse,
einer mit dem Gehäuse verbundenen Werkzeugaufnahme zur Aufnahme eines Presswerkzeugs und
einem Bedienelement zur Bedienung des Pressgeräts, wobei das Bedienelement sich zumindest teilweise entlang des Umfangs des Gehäuses erstreckt.

2. Pressgerät nach Anspruch 1, **dadurch gekennzeichnet, dass** sich das Bedienelement zumindest über drei Seiten des Gehäuses bzw. über mindestens 90° und insbesondere mindestens 180° erstreckt.

3. Pressgerät nach Anspruch 1 oder 2, **dadurch gekennzeichnet, dass** das Bedienelement sich über den gesamten Umfang des Gehäuses erstreckt.

4. Pressgerät nach einem der Ansprüche 1 bis 3, **dadurch gekennzeichnet, dass** das Bedienelement zwischen dem Gehäuse und der Werkzeugaufnahme angeordnet ist.

5. Pressgerät nach einem der Ansprüche 1 bis 4, **dadurch gekennzeichnet, dass** durch das Gehäuse ein Griffabschnitt definiert wird, an dem ein Benutzer das Pressgerät bei der Benutzung greifen kann, wobei das Bedienelement unmittelbar anschließend an den Griffabschnitt angeordnet ist in Richtung der Werkzeugaufnahme.

6. Pressgerät nach einem der Ansprüche 1 bis 5, **dadurch gekennzeichnet, dass** das Gehäuse und insbesondere das Pressgerät zylindrisch ausgebildet ist.

7. Pressgerät nach einem der Ansprüche 1 bis 6, **dadurch gekennzeichnet, dass** das Bedienelement drehbar ist zur Aktivierung, wobei das Bedienelement insbesondere in eine Richtung und bevorzugt in zwei Richtungen drehbar ist.

8. Pressgerät nach Anspruch 7, **dadurch gekennzeichnet, dass** das Bedienelement eine oder mehrere sich axial erstreckende Nocken aufweist zur Bedienung durch den Benutzer.

9. Pressgerät nach einem der Ansprüche 1 bis 6, **dadurch gekennzeichnet, dass** das Bedienelement verschiebbar ist, insbesondere in axialer Richtung des Gehäuses, zur Aktivierung, wobei das Bedienelement insbesondere in eine Richtung und bevorzugt in zwei Richtungen verschiebbar ist.

10. Pressgerät nach Anspruch 9, **dadurch gekennzeichnet, dass** das Bedienelement einen zumindest teilweise und insbesondere vollständig umlaufenden Rand aufweist, wobei der Rand hervorsteht zur Bedienung durch den Benutzer.

11. Pressgerät nach einem der Ansprüche 1 bis 10, **dadurch gekennzeichnet, dass** das Bedienelement transparent ausgebildet ist und unter dem Bedienelement ein Leuchtelement angeordnet ist, wobei insbesondere das Leuchtelement als Statusindikator ausgebildet ist.

12. Pressgerät nach einem der Ansprüche 1 bis 11, **dadurch gekennzeichnet, dass** das Bedienelement ein Federelement aufweist, wobei das Bedienelement durch das Federelement in Richtung einer Ausgangsstellung vorgespannt ist.
